# EUROPÄISCHE PATENTSCHRIFT

(11) **EP 0 024 579 B1**
(45) Veröffentlichungstag und Bekanntmachung des Hinweises auf die Patenterteilung: **13.04.1983**
(21) Anmeldenummer: 80104574.1
(22) Anmeldetag: 02.08.1980
(51) Int. Cl.: F21Q 1/00

(54) **Fahrzeugleuchte mit einem aus einer Blechplatine hergestellten Lampenträger**
Vehicle light with a bulb support made from a steel sheet billet
Feu de véhicule à plaque-support de lampe fabriquée en métal

(30) Priorität: 04.09.1979 DE 2935650
(43) Veröffentlichungstag der Anmeldung: 11.03.1981
(73) Patentinhaber: Westfälische Metall Industrie KG Hueck & Co., D-4780 Lippstadt (DE)
(72) Erfinder: Brockmeyer, Hans Peter, D-4780 Lippstadt (DE)

## Beschreibung

Die Erfindung bezieht sich auf eine Fahrzeugleuchte mit einem aus einer Blechplatine hergestellten Lampenträger, in den mehrere die Glühlampen aufnehmende Öffnungen eingebracht sind, in die die Glühlampen mit ihrem hülsenförmigen Sockel elektrisch leitend eingesetzt sind und aus dem Leiterbahnen ausgetanzt sind, die als elektrische Zuleitungen für die einzelnen Glühlampen dienen und mit einem Kontakt verbunden sind, der federnd am Mittelpol der jeweiligen Glühlampe anliegt.

Bei den bekannten Fahrzeugleuchten dieser Art (DE-B-2441 330) reichen die aus dem Lampenträger ausgestanzten Leiterbahnen mit ihrem einen Ende bis nahe an die die Glühlampen aufnehmenden Öffnungen in dem Lampenträger heran. Zur elektrischen Verbindung dieser Leiterbahnen mit dem Mittelpol der Glühlampen sind auf die Leiterbahnen gabelförmig geschlitzte Kontaktfedern klemmend aufgeschoben, die mit ihrem freien Ende unter Vorspannung an dem Mittelpol der Glühlampe anliegen.

Aufgabe der Erfindung ist es, die elektrische Verbindung von der Leiterbahn zum Mittelpol der Glühlampe zu vereinfachen und zu verbilligen, und zwar durch Wegfall der zusätzlichen Kontaktfeder. Diese Aufgabe wird erfindungsgemäß dadurch gelöst, daß der jeweilige Kontakt als Endabschnitt der Leiterbahn aus einem von der den Glühlampensockel aufnehmenden Öffnung entfernt liegenden Bereich des Lampenträgers ausgestanzt und durch Deformation der Leiterbahn in die mittige Lage unterhalb der die Glühlampe aufnehmenden Öffnung gebracht ist.

Bei einer vorteilhaften Ausführungsform des Erfindungsgedankens sind die einzelnen Leiterbahnen im Bereich der Öffnungen zur Aufnahme der Glühlampen Z-förmig verlaufend ausgestanzt, wobei die Endabschnitte an den Öffnungen vorbeiführt und die Mittelabschnitte der Z-Form so deformiert sind, daß die freien Endabschnitte der Z-Form mittig unterhalb der Öffnungen liegen. Diese Ausführungsform ist besonders raumsparend. Bei einer Möglichkeit der weiteren Ausgestaltung des Erfindungsgedankens sind die freien Endabschnitte durch Verbiegen des Mittelabschnitts der Z-Form um 180° aus dem Lampenträger herausgeklappt. Diese Ausführungsform hat den zusätzlichen Vorteil, daß neben dem gradlinig verlaufenden Endabschnitt auch der sich daran anschließende um 180° aus dem Lampenträger herausgeklappte Mittelabschnitt auf Biegung und der letztere noch auf Torsion beansprucht wird. Eine derartig gestaltete Feder ergibt eine sehr günstige Federkennlinie.

Bei einer anderen Möglichkeit der weiteren Ausgestaltung der Erfindung werden die Endabschnitte durch Einbringen einer Haarnadelfalte in den Mittelabschnitt der Z-Form in die mittige Lage zur Aufnahme der Glühlampen gebracht. Zusätzlich sind die freien Endabschnitte der Z-Form abgekröpft. Diese Ausführungsform ist durch einfache Werkzeuge kostengünstig herstellbar.

Bei einer weiteren vorteilhaften Ausgestaltung des Erfindungsgedankens ist der Endabschnitt der Leiterbahnen von der Glühlampenöffnung wegweisend verlaufend ausgestanzt und um 180° abgebogen, derart, daß sein freies Ende am Mittelpol der jeweiligen Glühlampe unter Vorspannung anliegt. Mit dieser und den vorstehend beschriebenen Ausführungsformen des Erfindungsgedankens ist es möglich, daß der unterhalb der Glühlampenöffnung zu liegen kommende Endabschnitt von allen Leiterbahnen aus dem Lampenträger auszustanzen ist.

Zur Abänderung der Federkennlinie des federnden Abschnittes der ausgestanzten Leiterbahn ist es zweckmäßig, den Endabschnitt der ausgestanzten Leiterbahn zwischen der Kontaktstelle des Endabschnittes mit dem Mittelpol der Glühlampe und dem sich daran anschließenden deformierten Abschnitt der Leiterbahn federnd abzustützen. Sind der Lampenträger und die daraus ausgestanzten Leiterbahnen auf ein plattenförmiges Gehäuseteil aus Kunststoff aufgelegt, so ist es zweckmäßig, jeden Endabschnitt der Leiterbahnen durch einen an das Gehäuseteil angeformten, vorzugsweise federnd ausgebildeten Arm zu unterstützen. Ein solcher federnder Arm bringt einmal durch seine eigene Elastizität eine Erhöhung der Federkraft und damit eine Erhöhung der Anpreßkraft der Leiterbahnenden an den Glühlampenpol, und zum anderen bildet er einen Stützpunkt, so daß der deformierte Abschnitt der Leiterbahn mehr auf Biegung und weniger auf Torsion beansprucht wird.

Bei einer vorteilhaften Ausgestaltung des Erfindungsgedankens ist die Federkennlinie des federnden Abschnittes der Leiterbahn zu verbessern, wenn jede Leiterbahn vor dem federnd freien Endabschnitt und dem deformierten Mittelabschnitt eine Materialeinschnürung aufweist, die nicht auf dem plattenförmigen Gehäuseteil aufliegt. Um jeden federnden Endabschnitt der Leiterbahnen biegesteifer zu machen und dadurch den deformierten Abschnitt noch stärker an der Federwirkung zu beteiligen, ist der Endabschnitt profiliert. Er ist im Querschnitt winkel- oder U-förmig ausgebildet.

Die Zeichnung veranschaulicht mehrere vorteilhafte Ausführungsbeispiele der Erfindung, und zwar zeigt
Fig. 1 einen mittleren Längsschnitt durch einen Teil der Leuchte,
Fig. eine Ansicht aus Richtung X der Fig. 1 auf den Lampenträger und auf den ihn tragenden plattenförmigen Gehäuseteil,
Fig. 3 einen Schnitt nach der Linie A-A der Fig. 2 und
Fig. 4 einen Schnitt nach der Linie B-B der Fig. 3, während
Fig. 5 eine Ansicht aus Richtung X der Fig. 1 auf eine andere Ausführungsform des Lampenträgers und auf den ihn tragenden plattenförmigen Gehäuseteil,
Fig. 6 einen Schnitt nach der Linie C-C der Fig. 5,
Fig. 7 einen Schnitt nach der Linie D-D der Fig. 5,
Fig. 8 die Ansicht aus Richtung X der Fig. 1 auf eine weitere Ausführungsform des Lampenträgers und auf den ihn tragenden plattenförmigen Gehäuseteil und
Fig. 9 einen Schnitt nach der Linie E-E der Fig. 8 darstellen.

Die in Fig. 1 dargestellte Leuchte besteht im wesentlichen aus einer mehrteiligen Lichtscheibe 1, dem die Leuchte in mehrere Kammern unterteilenden Reflektor 2, dem plattenförmigen Gehäuseteil 3 und dem Lampenträger 5. An das plattenförmige Gehäuseteil 3 sind napfförmige Vertiefungen 4 angeformt, welche die in Fig. 2 bis 9 dargestellten elektrischen Kontakteinrichtungen für die jeweilige Glühlampe aufnehmen.

Aus dem Lampenträger 5 sind Leiterbahnen 6 ausgestanzt, die die elektrischen Zuleitungen für den Mittelpol 7 der Glühlampen 8 bilden. Die Leiterbahnen 9 bilden die Verbindung zwischen den einzelnen Abschnitten 10 des Lampenträgers 5. In die Abschnitte 10 des Lampenträgers 5 sind Öffnungen 11 eingestanzt, in die die Glühlampe 8 mit ihrem Sockel 12 eingesetzt sind. Beim Ausstanzen der Glühlampenöffnung 11 bleiben zwei gegenüberliegende Lappen 13 stehen, die um 90° abgewinkelt sind und den Massekontakt zum Glühlampensockel 12 bilden.

Die in Fig. 2, 3 und 4 dargestellte elektrische Zuleitung zum Mittelpol 7 der Glühlampe wird von der Leiterbahn 6 gebildet, die im Bereich der Öffnung 11 zur Aufnahme der Glühlampe Z-förmig verlaufend ausgestanzt und mit ihrem freien Endabschnitt 15 durch Verbiegen des Mittelabschnitts 14 der Z-Form um 180° aus dem Lampenträger 5 herausgeklappt ist. Der Verlauf der Leiterbahn 6 vor dem Abbiegen wird in Fig. 2 durch die strichpunktierte Linie dargestellt. Der Mittelabschnitt 14 der Z-Form ist U-förmig gebogen, so daß der Endabschnitt 15 der Leiterbahn 6 aus der Ebene des Lampenträgers 5 herausgeschwenkt ist. Mit diesem Endabschnitt 15 liegt die Leiterbahn 6 unter Vorspannung an dem Mittelpol 7 der Glühlampe an. Der Endabschnitt 15 ist durch einen an dem plattenförmigen Gehäuseteil 3 angeformten federnden Arm 16 abgestützt. Der Unterstützungspunkt 17 ist zwischen der Kontaktstelle des Endabschnittes 15 mit Mittelpol 7 der Glühlampe und dem U-förmig gebogenen Mittelabschnitt 14 der Z-Form der Leiterbahn 6 angeordnet. Dadurch erhält der Endabschnitt 15 die Wirkung eines doppelarmigen Hebels. Damit diese Wirkung des doppelarmigen Hebels nicht durch Eigenfederung des Endabschnittes 15 vermindert wird, ist dieser durch eine Abwinkelung 18 biegesteifer gemacht. Die Hauptfederung liegt somit in dem federnden und hakenförmig ausgebildeten Arm 16 und in dem U-förmig gebogenen Mittelabschnitt 14 der Z-Form der Leiterbahn 6. Zur Abstimmung der Federkennlinie kann es günstig sein, den auf dem plattenförmigen Gehäuseteil 3 aufliegenden Abschnitt der Leiterbahn 6 mit einer Materialeinschnürung 19 zu versehen. Mit diesem materialschwächeren Teil liegt die Leiterbahn 6 jedoch nicht mehr auf dem plattenförmigen Gehäuseteil 3 auf.

Die Fig. 5, 6 und 7 zeigen eine andere Ausführungsform des Erfindungsgedankens, die von der vorstehend beschriebenen Ausführungsform im wesentlichen dadurch abweicht, daß durch Einbringen einer Haarnadelfalte 20 in den Mittelabschnitt 14 der freie Endabschnitt der Z-Form in die Mittelebene der Öffnung 11 zur Aufnahme der Glühlampe gebracht .ist und der freie Endabschnitt 15 der Z-Form abgekröpft ist. Der Mittelabschnitt 14 der Z-Form liegt mit seinen beiden Endbereichen auf dem plattenförmigen Gehäuseteil 3 auf. Der freie Endabschnitt 15 verjüngt sich bis zu seinem freien Ende hin, das unter Vorspannung an dem Mittelpol 7 der Glühlampe anliegt. Die Verjüngung des Endabschnittes 15 trägt ebenfalls zu einer günstigen Federkennlinie bei.

Eine weitere Ausführungsform des Erfindungsgedankens zeigen Fig. 8 und 9, die sich von der vorstehend beschriebenen Ausführungsform dadurch unterscheidet, daß der Endabschnitt 15 der Leiterbahn 6 von der Öffnung 11 der Glühlampenöffnung wegweisend verlaufend ausgestanzt ist und in dem Bereich um 180° abgebogen ist. Um die Leiterbahn 6 insbesondere gegenüber einer Torsionsbelastung auf dem plattenförmigen Gehäuseteil 3 befestigen zu können, ist der auf dem Gehäuseteil 3 aufliegende Endbereich der Leiterbahn großflächig ausgeführt. Aus diesem Grunde weist die Leiterbahn einen besonderen nicht der Stromleitung dienenden Schenkel 21 auf, der lediglich der Befestigung dient.

## Patentansprüche

1. Fahrzeugleuchte mit einem aus einer Blechplatine hergestellten Lampenträger (5), in den mehrere die Glühlampen (8) aufnehmende Öffnungen (11) eingebracht sind, in die die Glühlampen mit ihrem hülsenförmigen Sockel (12) elektrisch leitend eingesetzt sind und aus dem Leiterbahnen (6) ausgestanzt sind, die als elektrische Zuleitungen für die einzelnen Glühlampen dienen und die mit einem Kontakt verbunden sind, der federnd am Mittelpol (7) der jeweiligen Glühlampe (8) anliegt, dadurch gekennzeichnet, daß der jeweilige Kontakt als Endabschnitt (15) der Leiterbahn (6) aus einem von der den Glühlampensockel (12) aufnehmenden Öffnung (11) entfernt liegenden Bereich des Lampenträgers (5) ausgestanzt und durch Deformation der Leiterbahn (6) in die mittige Lage unterhalb der die Glühlampe (8) aufnehmenden Öffnung (11) gebracht ist.

2. Fahrzeugleuchte nach Anspruch 1, dadurch gekennzeichnet, daß die einzelnen Leiterbahnen (6) im Bereich der Öffnungen (11) zur Aufnahme der Glühlampen (8) Z-förmig verlaufend ausgestanzt sind, wobei die Endabschnitte (15) an den Öffnungen (11) vorbeiführt und die Mittelabschnitte (14) der Z-Form so deformiert sind, daß die freien Endabschnitte der Z-Form mittig unterhalb der Öffnungen (11) liegen.

3. Fahrzeugleuchte nach Anspruch 2, dadurch gekennzeichnet, daß die freien Endabschnitte (15) durch Verbiegen des Mittelabschnitts (14) der Z-Form um 180° aus dem Lampenträger (5) herausgeklappt sind.

4. Fahrzeugleuchte nach Anspruch 2, dadurch gekennzeichnet, daß durch Einbringen einer Haarnadelfalte (20) in den Mittelabschnitt (14) die freien Endabschnitte (15) der Z-Form in die mittige Lage zur Aufnahme der Glühlampen (8) gebracht werden.

5. Fahrzeugleuchte nach Anspruch 4, dadurch gekennzeichnet, daß die freien Endabschnitte (15) der Z-Form abgekröpft sind (bei 22).

6. Fahrzeugleuchte nach Anspruch 4, dadurch gekennzeichnet, daß der jedem freien Endabschnitt (15) benachbarte Schenkel der Haarnadelfalte (20) kürzer als der andere Schenkel ausgeführt ist.

7. Fahrzeugleuchte nach Anspruch 1, dadurch gekennzeichnet, daß der Endabschnitt (15) der Leiterbahnen (6) von der Glühlampenöffnung (11) wegweisend verlaufend ausgestanzt und um 180° abgebogen ist, derart, daß sein freies Ende am Mittelpol (7) der jeweiligen Glühlampe (8) unter Vorspannung anliegt.

8. Fahrzeugleuchte nach einem oder mehreren der vorstehenden Ansprüche, bei der der Lampenträger (5) und die daraus ausgestanzten Leiterbahnen (6) auf ein plattenförmiges Gehäuseteil (3) aus Kunststoff aufgelegt sind, dadurch gekennzeichnet, daß jeder Endabschnitt (15) der Leiterbahnen (6) durch einen an das Gehäuseteil (3) angeformten Arm (16) federnd abgestützt ist.

9. Fahrzeugleuchte nach einem oder mehreren der Ansprüche 2 bis 8, dadurch gekennzeichnet, daß jede Leiterbahn (6) vor dem federnd freien Endabschnitt (15) und dem deformierten Mittelabschnitt (14) eine Materialeinschnürung (19) aufweist.

10. Fahrzeugleuchte nach einem oder mehreren der vorstehenden Ansprüche, dadurch gekennzeichnet, daß jeder Endabschnitt (15) der Leiterbahnen (6) profiliert ist, so daß er einen winkelförmigen oder U-förmigen Querschnitt aufweist.

## Claims

1. Vehicle light with a lamp carrier (5) which is made from a sheet-metal plate and in which are made several orifices (11) which receive the filament lamps (8) and into which the filament lamps are inserted by means of their sleeve- shaped base (12) so as to be electrically conductive, there being stamped out from the lamp carrier conductor tracks (6) which serve as electrical leads for the individual filament lamps and which are connected to a contact resting resiliently against the central pin (7) of the particular filament lamp (8), characterised in that each contact, as the end portion (15) of the conductor track (6), is stamped out from a region of the lamp carrier (5) distant from the orifice (11) receiving the filament-lamp base (12) and is brought, as a result of deformation of the conductor track (6), into the central position underneath the orifice (11) receiving the filament lamp (8).

2. Vehicle light according to claim 1, characterised in that the individual conductor tracks (6) are stamped out so as to run in a Z-shaped manner in the region of the orifices (11) for receiving the filament lamps (8), the end portions (15) being guided past the orifices (11), and the central portions (14) of the Z-shape being deformed so that the free end portions of the Z-shape are located centrally underneath the orifices (11).

3. Vehicle light according to claim 2, characterised in that the free end portions (15) are swung 180° out from the lamp carrier (5) as a result of bending of the central portion (14) of the Z-shape.

4. Vehicle light according to claim 2, characterised in that by making a hairpin fold (20) in the central portion (14) the free end portions (15) of the Z-shape are brought into the central position for receiving the filament lamps (8).

5. Vehicle light according to claim 4, characterised in that the free end portions (15) of the Z-shape are bent over (at 22).

6. Vehicle light according to claim 1, characterised in that the leg of the hairpin fold (20) adjacent to each free end portion (15) is made shorter than the other leg.

7. Vehicle light according to claim 1, characterised in that the end portion (15) of the conductor tracks (6) is stamped out so as to point away from the filament-lamp orifice (11) and is bent through 180°, in such a way that its free end rests under prestress against the central pin (7) of the particular filament lamp (8).

8. Vehicle light according to one or more of the preceding claims, in which the lamp carrier (5) and the conductor tracks (6) stamped out from this are placed on a plate-shaped housing part (3) made of plastic, characterised in that each end portion (15) of the conductor tracks (6) is supported resiliently by an arm (16) moulded to the housing part (3).

9. Vehicle light according to one or more of claims 2 to 8, characterised in that each conductor track (6) has a contraction of material (19) in front of the resiliently free end portion (15) and the deformed central portion (14).

10. Vehicle light according to one or more of the preceding claims, characterised in that each end portion (15) of the conductor tracks (6) is profiled so that it has an angular or U-shaped cross-section.

## Revendications

1. Appareil d'éclairage de véhicule possédant un portelampes (5) fabriqué d'une plaque de tôle, où sont ménagées plusieurs ouvertures (11) pour la réception de lampes à incandescence (8), dans lesquelles les lampes sont mises en place et connectées électriquement par leur culot (12) en forme de douille, et où sont fromées, par découpage, des bandes conductrices (6) qui servent de conducteurs d'alimentation électrique pour les différentes lampes et sont reliées à un contact pressé élastiquement contre le plot central (7) de la lampe (8) concernée, caractérisé en ce que le contact pour le plot central est formé par la partie terminale (15) de la bande conductrice (6), partie qui est découpée dans une zone éloignée de l'ouverture réceptrice de lampe (11) du porte-lampes (5) et qui est amenée en position centrale sous cette ouverture (11) par déformation de la bande conductrice (6).

2. Appareil selon la revendication 1, caractérisé en ce que les différentes bandes conductrices (6), lors de leur formation par découpage, reçoivent une forme en Z dans la région des ouvertures (11) pour la réception des lampes (8), les parties terminales (15) passant devant les ouvertures (11), et le tronçon médian (14) de chaque Z est ensuite déformé de telle manière que la partie termin le libre du Z vient se placer au milieu sous l'ouverture (11) concernée.

3. Appareil selon la revendication 2, caractérisé en ce que les parties terminales libres (15) sont sorties du plan du portelampes (5) par courbure de 180° du tronçon médian (14) du Z.

4. Appareil selon la revendication 2, caractérisé en ce que les parties terminales libres (15) des Z sont amenées à la position centrale pour la réception des lampes (8) par la réalisation d'un pli (20) en épingle à cheveux dans le tronçon médian (14) du Z.

5. Appareil selon la revendication 4, caractérisé en ce que les parties terminales libres (15) des Z sont contre-coudées (en 22) à angle droit.

6. Appareil selon la revendication 4, caractérisé en ce que la branche du pli (20) en épingle à cheveux voisine de la partie terminale libre (15) est plus courte que l'autre branche.

7. Appareil selon la revendication 1, caractérisé en ce que la partie terminale (15) des bandes conductrices (6) est orientée dans le sens de son éloignement de l'ouverture réceptrice de lampe (11) à la formation par découpage et est recourbée de 180°, de manière que son extrémité libre soit pressée contre le plot central (7) de la lampe (8) concernée.

8. Appareil selon l'une ou plusieurs des revendications précédentes, dans lequel le porte-lampes (5) et les bandes conductrices (6) formées par découpage dans ce porte-lampes sont disposées sur une partie de boîtier (3) en plastique en forme de plaque, caractérisé en ce que chaque partie terminale (15) des bandes conductrices (6) est soutenue élastiquement par un bras (16) fromé sur la partie de boîtier (3).

9. Appareil selon l'une ou plusieurs des revendications 2 à 8, caractérisé en ce que chaque bande conductrice (6) présente un rétrécissement (19) avant la partie terminale libre et élastique (15) et avant le tronçon médian déformé (14).

10. Appareil selon l'une ou plusieurs des revendications précédentes, caractérisé en ce que chaque partie terminale (15) des bandes conductrices (6) est profilée de manière qu'elle possède une section droite en équerre ou en U.
